# EUROPÄISCHE PATENTSCHRIFT

(11) **EP 1 373 668 B1**
(45) Veröffentlichungstag und Bekanntmachung des Hinweises auf die Patenterteilung: **20.01.2016**
(21) Anmeldenummer: 02737894.2
(22) Anmeldetag: 21.03.2002
(51) Int. Cl.: E05B 13/00

(54) **SICHERUNGSVORRICHTUNG**
SECURING DEVICE
DISPOSITIF DE FIXATION

(30) Priorität: 21.03.2001 DE 10113847
(43) Veröffentlichungstag der Anmeldung: 02.01.2004
(73) Patentinhaber: Hörmann KG Brockhagen, 33803 Steinhagen (DE)
(72) Erfinder: HÖRMANN, Thomas, J., 66606 St. Wendel (DE)
(74) Vertreter: Leinweber & Zimmermann
(86) Internationale Anmeldenummer: PCT/EP2002/003192
(87) Internationale Veröffentlichungsnummer: WO 2002/086260

(56) Entgegenhaltungen:
- CA-A- 1 108 198
- DE-A- 3 427 105
- DE-C- 4 428 034

## Beschreibung

Die Erfindung betrifft eine Sicherungsvorrichtung und einen Zargenholm für ein längs einer vorgegebenen Bahn zwischen einer vorzugsweise über Kopf angeordneten Öffnungsstellung und einer Schließstellung bewegbares Torblatt nach dem Oberbegriff des Patentanspruchs 1.

Derartige Sicherungsvorrichtungen werden beispielsweise für Kipp- oder Sektionaltore benötigt, bei denen das Torblatt in der Schließstellung etwa in einer Vertikalebene angeordnet ist und mit Hilfe eines an dem Torblatt befestigten Zugmittels, wie etwa eines Zugseils oder einer Zugkette, in die über Kopf angeordnete Öffnungsstellung bewegt werden kann. Bei derartigen Toren muss verhindert werden, dass das Torblatt bei Bruch des Zugmittels nach unten abstürzt, weil andernfalls Benutzer des Tores verletzt oder Gegenstände im Bereich der mit dem Tor zu verschließenden Wandöffnung beschädigt werden können. Eine Sicherungsvorrichtung der eingangs beschriebenen Art, mit der das Abstürzen des Torblattes bei Bruch des Zugmittels verhindert werden kann, ist beispielsweise in der DE 34 27 105 C2 beschrieben. Bei der in dieser Schrift beschriebenen Sicherungsvorrichtung ist ein Fanggliedgehäuse verschiebbar an dem Torblatt gelagert. Bei Bruch des Zugmittels wird das Fanggliedgehäuse mit einer Vorspanneinrichtung verschoben. Im Verlauf dieser Verschiebung wird ein verschwenkbar in dem Fanggliedgehäuse gelagertes Fangglied mit einem an dem Torblatt festgelegten Bolzen in eine Sicherungsstellung verstellt, in der es an einer parallel zur Bewegungsrichtung des Verschlussblattes verlaufenden Fangschiene formschlüssig angreift, um so den Absturz des Torblattes zu verhindern.

Wenngleich mit der bekannten Sicherungsvorrichtung eine zuverlässige Sicherung des Torblattes erreicht werden kann, hat es sich gezeigt, dass die Konstruktion der bekannten Sicherungsvorrichtung vergleichsweise aufwendig gestaltet werden muss, weil die gesamte Gewichtskraft des Torblattes über das das Fangglied enthaltende Fanggliedgehäuse aufgenommen werden muss, so dass dieses Gehäuse entsprechend abzustützen und massiv auszuführen ist. Das hat insgesamt zur Folge, dass die bekannten Sicherungsvorrichtungen verhältnismäßig lang bauen.

Ferner hat es sich beim Einsatz der aus der DE 34 27 105 C2 bekannten Sicherungsvorrichtung als problematisch erwiesen, dass diese zwar eine zufriedenstellende Sicherung bei einem Bruch des Zugmittels bieten, jedoch keinerlei Einbruchssicherung zur Verfügung stellen. Daher können die mit den bekannten Sicherungsvorrichtungen ausgestatteten Tore mit Hilfe eines einfachen, in der Schließstellung an den unteren Rand des Torblattes angesetzten Hebels geöffnet werden.

Dieser Mangel kann durch Bereitstellung einer in der DE 44 28 034 C1 beschriebenen Sperrklinkeneinrichtung beseitigt werden, bei der eine Sperrklinke bei Entlastung des Zugmittels in eine im Bereich eines der Zargenholme des Tores vorgesehene Eingriffsausbildung eingreift, um so eine Öffnungsbewegung des Torblattes zu verhindern. Allerdings ist die zusätzliche Bereitstellung der in der DE 44 28 034 C1 beschriebenen Sperrklinkeneinrichtung bei den in der DE 34 27 105 C2 beschriebenen Toren problematisch, weil sowohl die bekannte Sperrklinkeneinrichtung als auch das Fanggehäuse der aus der DE 34 27 105 C2 bekannten Sicherungsvorrichtung im Bereich des in der Schließstellung unteren Randes des Torblattes angebracht werden müssen, wobei beide Elemente auch noch im Bereich der seitlichen Zargenholme des Tores an dem Torblatt zu befestigen sind. Das bereitet im Besonderen im Hinblick auf die vorstehend erläuterte verhältnismäßig groß bauende Konstruktion des Fanggliedgehäuses der bekannten Sicherungsvorrichtung Probleme.

Ferner sind Sicherungsvorrichtungen der im Oberbegriff des Patentanspruchs 1 angegebenen Art aus der CA 1 108 198 A bekannt.

Angesichts der vorstehend erläuterten Probleme im Stand der Technik liegt der Erfindung die Aufgabe zugrunde, eine Sicherungsvorrichtung der eingangs beschriebenen Art bereitzustellen, die einerseits eine wirksame Einbruchssicherung ermöglicht und andererseits konstruktiv besonders einfach ausgeführt werden kann.

Diese Aufgabe wird durch die im kennzeichnenden Teil des Patentanspruchs 1 angegebene Weiterbildung der bekannten Sicherungsvorrichtung gelöst.

Diese Erfindung beruht auf der verblüffend einfachen Erkenntnis, dass die vorstehend erläuterten Probleme im Stand der Technik dadurch beseitigt werden können, dass ein und dasselbe Sicherungselement sowohl zum Verhindern des Abstürzens des Torblattes bei einem Bruch des Zugmittels als auch als Einbruchssicherung verwendet wird. Dabei kann dieses Sicherungselement ggf. mit einem oder mehreren weiteren an Begrenzungswänden des mit dem Torblatt zu verschließenden Raumes befestigten Sicherungselement zusammenwirken, um die gewünschte Funktion sicherzustellen. Auf diese Weise wird erreicht, dass im Bereich des Torblattes selbst nur noch ein Sicherungselement als Fangsicherung und Einbruchssicherung bereitgestellt werden muss, wodurch sich erhebliche konstruktive Vereinfachungen ergeben. Allerdings ist auch im Rahmen dieser Erfindung an den Einsatz von Sicherungsvorrichtungen gedacht, bei dem im Bereich der beiden seitlichen Ränder des Torblattes zwei oder mehr Sicherungsvorrichtungen der vorstehend beschriebenen Art angebracht sind, von denen jede ein sowohl als Einbruchssicherung als auch als Fangsicherung wirkendes Sicherungselement aufweist.

Das mit der beanspruchten Doppelfunktion ausgestattete Sicherungselement kann konstruktiv besonders einfach ausgeführt werden, wenn es ein erstes, vorzugsweise in Form einer in der Sicherungsstellung nach unten ragenden Sperrklinke gebildetes Sicherungssegment und ein zweites, vorzugsweise in Form einer in der Sicherungsstellung nach oben ragenden Sperrklinke gebildetes Sicherungssegment aufweist. Erfindungsgemäß ist mindestens ein weiteres Sicherungselement im Bereich des ersten Abschnittes der vorgegebenen Bahn an einer einen mit dem Torblatt zu verschließenden Raum begrenzenden Wand befestigt, das ein Widerlager für das erste Sicherungssegment aufweist. Dieses Widerlager ist bei der erfindungsgemäßen Sicherungsvorrichtung besonders einfach in Form einer oben offenen Ausbuchtung gebildet. Diese oben offene Ausbuchtung ist unter Vermeidung weiterer Bauteile in einem seitlichen Zargenholm des mit der erfindungsgemäßen Sicherungsvorrichtung ausgestatteten Tores vorgesehen.

Zum Erhalt einer zuverlässigen und konstruktiv besonders einfachen Einbruchssicherung ist mindestens ein weiteres Sicherungselement im Bereich des zweiten Abschnittes der vorgegebenen Bahn an einer einen mit dem Torblatt zu verschließenden Raum begrenzenden Wand befestigt, das ein Widerlager für das zweite Sicherungselement aufweist. Auch dieses mit dem zweiten Sicherungssegment zusammenwirkende Widerlager kann unter Vermeidung zusätzlicher Bauteile in Form einer in diesem Fall nach unten offenen Ausbuchtung des seitlichen Zargenholms des Tores ausgeführt sein.

Das Sicherungselement der erfindungsgemäßen Sicherungsvorrichtung ist zweckmäßigerweise an dem Torblatt befestigt und vorzugsweise bezüglich einer senkrecht zur vorgegebenen Bahn verlaufenden Schwenkachse verschwenkbar an dem Torblatt gelagert, um so unter Vermeidung eines konstruktiv aufwendigen, verschiebbar an dem Torblatt gelagerten Fanggehäuses eine zuverlässige Sicherung bereitzustellen. Als besonders günstig hat es sich erwiesen, wenn das Sicherungselement nach Art eines Sicherungshebels gebildet ist, der an seinem einen axialen Ende die Sicherungssegmente aufweist und im Bereich seines anderen axialen Endes um eine vorzugsweise etwa senkrecht zu der vorgegebenen Bahn und parallel zur Torblattebene verlaufende Schwenkachse verschwenkbar gelagert ist.

Das erfindungsgemäß mit einer Doppelfunktion ausgestattete Sicherungselement der erfindungsgemäßen Vorrichtung kann bei einer besonders bevorzugten Ausführungsform der Erfindung auch noch eine dritte Funktion übernehmen, mit der es eine Abschaltung einer Antriebseinrichtung für das Torblatt bewirkt, wenn das Sicherungselement in die Sicherungsstellung verstellt wird. Zu diesem Zweck ist das Sicherungselement vorzugsweise im Bereich des verschwenkbar an dem Torblatt gelagerten axialen Endes mit einem Steuernocken zur Betätigung eines Schalters der Antriebseinrichtung für das Torblatt bei einer Verstellung des Sicherungselementes von der Freigabestellung in die Sicherungsstellung ausgestattet.

Mit der erfindungsgemäßen Vorrichtung kann eine besonders zuverlässige Sicherung erreicht werden, wenn eine das Sicherungselement in die Sicherungsstellung drängende Vorspanneinrichtung, wie etwa eine Torsionsfeder vorgesehen ist. Dabei kann das Sicherungselement zur Ermöglichung einer Torblattbewegung in der Freigabestellung gehalten werden, wenn es an ein Zugmittel gekoppelt, vorzugsweise direkt damit verbunden ist, mit dem es bei einer Zugbelastung gegen die Vorspannkraft der Vorspanneinrichtung in die Freigabestellung gedrängt wird. In diesem Fall kann das Sicherungselement mit einer verhältnismäßig geringen Kraft in der Freigabestellung gehalten werden, wenn das Zugmittel an dem der Schwenkachse abgewandten Ende des Sicherungselementes befestigt ist.

Bei einem mit einer erfindungsgemäßen Sicherungsvorrichtung ausgestatteten Torblatt ist die Sicherungsvorrichtung zweckmäßigerweise im Bereich des in der Schließstellung unteren Randes des Torblattes befestigt. Ein unter Verwendung eines derartigen Torblattes hergestelltes Tor umfasst bei einer besonders vorteilhaften Ausführungsform der Erfindung seitliche Zargenholme, in denen die vorstehend erläuterten weiteren Sicherungselemente vorgesehen sind.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
- Fig. 1: eine schematische Darstellung eines Torblattes mit einer erfindungsgemäßen Sicherungsvorrichtung mit in der Freigabestellung gehaltenem Sicherungselement,
- Fig. 2: Torblatt nach Fig. 1 mit in die Sicherungsstellung verstelltem und als Fangsicherung wirkendem Sicherungselement,
- Fig. 3: Torblatt nach Fig. 1 mit in die Sicherungsstellung verstelltem und als Einbruchssicherung wirkendem Sicherungselement und
- Fig. 4: eine schematische Darstellung der erfindungsgemäßen Sicherungsvorrichtung, in der die in den Fig. 1 bis 3 dargestellten Stellungen des Sicherungselementes gezeigt sind.

Das in Fig. 1 dargestellte Tor umfasst ein Torblatt 10, einen an einer den mit dem Torblatt 10 zu verschließenden Raum begrenzenden Wand 5 festgelegten seitlichen Zargenholm 20 sowie eine insgesamt mit 30 bezeichnete Sicherungsvorrichtung. Das Torblatt 10 ist mit einem bei der in der Zeichnung dargestellten Ausführungsform der Erfindung als Zugkette 12 ausgeführten Zugmittel zwischen der in Fig. 1 dargestellten Schließstellung und einer Öffnungsstellung bewegbar, wie in Fig. 1 durch die Pfeile A angedeutet. Dazu ist die Zugkette 12 über die am unteren Rand des Torblattes 10 angebrachte Sicherungsvorrichtung 30 an dem Torblatt 10 befestigt.

Die Sicherungsvorrichtung 30 umfasst ein Gehäuse 32 sowie ein in dem Gehäuse 32 aufgenommenes und schwenkbar an einem mit seiner Bolzenachse parallel zum Torblatt und senkrecht zur Bewegungsrichtung des Torblattes verlaufenden Bolzen 36 verschwenkbar gelagertes Sicherungselement 40, welches an seinem dem Bolzen 36 abgewandten Ende über einen Verbindungsbereich 46 mit der Zugkette 12 verbunden ist. Das Sicherungselement 40 weist eine Öffnung auf, in der der Bolzen 36 aufgenommen ist. An dem dem Verbindungsbereich 46 benachbarten Ende weist das nach Art eines Sicherungshebels gebildete Sicherungselement 40 eine erste nach unten ragende Sperrklinke 42 sowie eine zweite nach oben ragende Sperrklinke 44 auf.

Dem Sicherungselement 40 ist eine Torsionsfeder 50 zugeordnet, mit dem es in Richtung auf die Wand 5 gedrängt wird. Dazu stützt sich ein Ende 52 der Torsionsfeder 50 an dem Gehäuse 32 ab, während sich das andere Ende 54 der Torsionsfeder 50 an dem Sicherungselement 40 abstützt, um so das Sicherungselement 40 aus der in Fig. 1 dargestellten Freigabestellung in der durch den Pfeil B angedeuteten Richtung in die in Fig. 2 dargestellte Sicherungsstellung zu drängen. Das Gehäuse 32 ist im Bereich seiner der Wand 5 zugewandten Begrenzung mit einer Öffnung 34 versehen, durch die das Sicherungselement 40 hindurchtreten kann. Durch eine Zugbeanspruchung der Zugkette 12 wird das über den Befestigungsbereich 46 damit verbundene Sicherungselement in der in Fig. 1 dargestellten Freigabestellung gehalten. Falls die Zugkette 12 bricht, entfällt die das Sicherungselement 40 beaufschlagende Zugspannung, so dass dieses Sicherungselement 40 unter der Wirkung der Torsionsfeder 50 durch die Öffnung 34 in die in Fig. 2 dargestellte Sicherungsstellung gelangt. In dieser Sicherungsstellung greift die Sperrklinke 42 in eine der im oberen Bereich des seitlichen Zargenholms 20 vorgesehenen, nach oben offenen Ausbuchtungen 22 und verhindert so, dass das Torblatt 10 nach unten abstürzt.

In Fig. 3 ist das Sicherungselement 40 in seiner Funktion als Einbruchssicherung dargestellt. Falls das Torblatt 10 aus der in Fig. 3 dargestellten Schließstellung mit Hilfe eines am unteren Rand des Torblattes 10 angesetzten Hebels 17 nach oben bewegt werden soll, erfolgt ebenfalls eine Zugentlastung der Zugkette 12. Das gilt selbst dann, wenn die Zugkette 12 an eine Gewichtsausgleichseinrichtung in Form einer Torsionsfeder gekoppelt ist, sofern das Tor mit einem Wellenantrieb ausgestattet ist, der die Federwelle im geschlossenen Zustand des Tores blockiert. Aufgrund der Zugentlastung der Zugkette 12 bewirkt die Torsionsfeder 50 auch in diesem Fall eine Verstellung des Sicherungselementes 40 in die Sicherungsstellung, in der das mit den Sperrklinken 42 und 44 ausgestattete Ende des Sicherungselementes außerhalb des Gehäuses 32 freiliegt. Bei einer Öffnungsbewegung des Torblattes gelangt die zweite Sperrklinke 44 in Eingriff mit in Form von nach unten offenen Ausbuchtungen des seitlichen Zargenholms 20 gebildeten Widerlagern 24, um so eine Öffnungsbewegung des Torblattes zu blockieren.

Gemäß Fig. 2 und 3 erfüllt das Sicherungselement 40 der erfindungsgemäßen Vorrichtung zwei Funktionen, nämlich zum einen eine Sicherung des Torblattes bei Bruch des Zugmittels und zum anderen die Funktion einer Einbruchssicherung. Darüber hinaus wird bei der in der Zeichnung dargestellten Ausführungsform der Erfindung mit Hilfe des Sicherungselementes 40 bei einer Zugentlastung der Zugkette 12 auch noch ein zum Bewegen des Torblattes 10 zwischen der Öffnungsstellung und der Schließstellung ausgelegter motorischer Antrieb ausgeschaltet. Zu diesem Zweck ist das Sicherungselement 40 an seinem am Bolzen 36 festgelegten Ende mit einem Steuernocken 48 ausgestattet, welcher bei Verschwenken des Sicherungselementes in die Sicherungsstellung ein Betätigungselement 62 eines Schalters 60 verstellt, um so den motorischen Antrieb auszuschalten, wie besonders deutlich aus einer vergleichenden Betrachtung der Fig. 1 einerseits mit den Fig. 2 und 3 andererseits hervorgeht. Gleiches ist auch in Fig. 4 erkennbar.

Wie aus Fig. 4 weiter hervorgeht, sind die als weitere Sicherungselemente dienenden Ausbuchtungen 22 und 24 so ausgeführt, dass die zweite Sperrklinke 24 bei einem Verschwenkwinkel α in Eingriff mit den Ausbuchtungen 24 gelangt, welcher geringer ist als ein Verschwenkwinkel β, der zum Eingreifen der ersten Sperrklinke 42 in die Ausbuchtung 22 benötigt wird. Daraus geht hervor, dass im Sinne dieser Beschreibung jede Stellung des Sicherungselementes als Sicherungsstellung anzusehen ist, in der ein Teil des Sicherungselementes 40 außerhalb des Gehäuses 32 freiliegt.

Die Erfindung ist nicht auf das anhand der Beschreibung erläuterte Ausführungsbeispiel beschränkt. Vielmehr ist auch an solche Ausführungsformen gedacht, bei denen separate Widerlager an der Wand 5 festgelegt sind. Weiter können die Sperrklinken des Sicherungselementes der erfindungsgemäßen Vorrichtung auch eine andere Form aufweisen oder an anderen Stellen angeordnet sein. Ferner kann anstelle einer Zugkette auch ein Zugseil oder eine Kombination aus einem Zugseil und einer Zugkette eingesetzt werden, wobei die Zugkette an dem Torblatt festgelegt ist und in ein auf einer an der Federwelle festgelegten Wickeltrommel aufwickelbares Zugseil übergeht.

## Patentansprüche

1. Sicherungsvorrichtung und Zargenholm für ein längs einer vorgegebenen Bahn zwischen einer vorzugsweise über Kopf angeordneten Öffnungsstellung und einer Schließstellung bewegbares Torblatt (10), mit mindestens einem zwischen einer Freigabestellung, in der es die Torblattbewegung freigibt, und einer Sicherungsstellung, in der es zusammenwirkend mit weiteren Sicherungselementen einer Torblattbewegung entgegenwirkt, verstellbaren Sicherungselement (40), bei dem das in die Sicherungsstellung verstellte Sicherungselement (40) zusammenwirkend mit mindestens einem weiteren Sicherungselement (22) einer Schließbewegung des Torblattes (10) von der Öffnungsstellung in die Schließstellung entgegenwirkt und zusammenwirkend mit mindestens einem weiteren Sicherungselement (24) einer Öffnungsbewegung des Torblattes (10) von der Schließstellung in die Öffnungsstellung entgegenwirkt und das Sicherungselement (40) ein erstes, in Form einer in der Sicherungsstellung nach unten ragenden Sperrklinke (42) gebildetes Sicherungssegment aufweist, wobei das Sicherungselement (40) an dem Torblatt (10) befestigt, vorzugsweise bezüglich einer senkrecht zur vorgegebenen Bahn verlaufenden Schwenkachse verschwenkbar gelagert ist, und das Sicherungselement (40) nach Art eines Sicherungshebels gebildet ist, der an seinem einen axialen Ende die Sicherungssegmente aufweist und im Bereich seines anderen axialen Endes um eine vorzugsweise etwa senkrecht zu der vorgegebenen Bahn und parallel zur Torblattebene verlaufende Schwenkachse verschwenkbar gelagert ist, **dadurch gekennzeichnet, dass** mindestens eines der der Schließbewegung entgegenwirkenden weiteren Sicherungselemente (22) im Bereich eines ersten Abschnittes der vorgegebenen Bahn ein in Form einer oben offenen Ausbuchtung (22) eines seitlichen Zargenholms gebildetes Widerlager für die nach unten ragende Sperrklinke (42) aufweist, wobei das Sicherungselement nur längs des ersten, in die Öffnungsstellung übergehenden Abschnittes der vorgegebenen Bahn der Schließbewegung entgegenwirkt und nur in der Schließstellung und/oder längs eines in die Schließstellung übergehenden zweiten Abschnitts der vorgegebenen Bahn der Öffnungsbewegung entgegenwirkt, das Sicherungselement (40) ein zweites, vorzugsweise in Form einer in der Sicherungsstellung nach oben ragenden Sperrklinke (44) gebildetes Sicherungssegment aufweist, mindestens ein weiteres Sicherungselement (24) im Bereich des zweiten Abschnittes der vorgegebenen Bahn an einer einen mit dem Torblatt (10) zu verschließenden Raum begrenzenden Wand (5) befestigt ist und ein in Form einer nach unten offenen Ausbuchtung (24) gebildetes Widerlager für das zweite Sicherungssegment (44) aufweist.

2. Sicherungsvorrichtung nach Anspruch 1, **gekennzeichnet durch** einen im Bereich des anderen axialen Endes des Sicherungshebels angeordneten Steuernocken (48) zur Betätigung eines Schalters (60) einer Antriebseinrichtung für das Torblatt (10) bei einer Verschwenkung des Sicherungshebels von der Freigabestellung in die Sicherungsstellung.

3. Sicherungsvorrichtung nach einem der vorhergehenden Ansprüche, **gekennzeichnet durch** eine das Sicherungselement (40) in die Sicherungsstellung drängende Vorspanneinrichtung (50), wie etwa eine Torsionsfeder.

4. Sicherungsvorrichtung nach einem der Ansprüche 1 bis 3, **gekennzeichnet durch** ein an das Sicherungselement gekoppeltes, vorzugsweise direkt damit verbundenes Zugmittel (12), mit dem das Sicherungselement (40) bei einer Zugbelastung ggf. gegen die Vorspannkraft der Vorspanneinrichtung (50) in die Freigabestellung gedrängt wird.

5. Sicherungsvorrichtung nach Anspruch 4, **dadurch gekennzeichnet, dass** das Zugmittel (12) an dem der Schwenkachse abgewandten Ende des Sicherungselementes (40) befestigt ist.

6. Torblatt mit einer Sicherungsvorrichtung nach einem der vorhergehenden Ansprüche.

7. Tor mit einem Torblatt nach Anspruch 6.

## Claims

1. A securing device and a frame beam for a door leaf (10) that can be moved along a predetermined path between an open position preferably located overhead and a closed position, comprising at least one securing element (40) that can be adjusted between a release position, in which it releases the door leaf movement, and a secured position, in which, co-operating with additional securing elements, it counteracts a door leaf movement, with which the securing element (4) moved into the secured position, co-operating with at least one additional securing element (22), counteracts a closing movement of the door leaf (10) from the open position into the closed position, and co-operating with at least one additional securing element (24) counteracts an opening movement of the door leaf (10) from the closed position into the open position, and the securing element (40) has a first securing segment made in the form of a latch (42) that projects downwards in the secured position, the securing element (40) being fastened to the door leaf (10), preferably mounted such as to swivel relative to a swivel axis that runs perpendicular to the predetermined path, and the securing element (40) being formed in the manner of a locking lever that has the securing segments on its one axial end, and in the region of its other axial end being mounted such as to swivel about a swivel axis preferably running approximately perpendicular to the predetermined path and parallel to the plane of the door leaf, **characterised in that** at least one of the additional securing elements (22) counteracting the closing movement has a counter-bearing made in the form of a bulge (22), open at the top, of a side frame beam for the latch (42) projecting downwards in the region of a first section of the predetermined path, the securing element only counteracting the closing movement along the first section of the predetermined path passing into the open position and only countering the opening movement in the closed position and/or along a second section of the predetermined path passing into the closed position, the securing element (40) having a second securing segment preferably made in the form of a latch (44) projecting upwards in the closed position, at least one additional securing element (24) being fastened to a wall (5) defining a space to be closed by the door leaf (10) in the region of the second section of the predetermined path and a counter-bearing made in the form of a bulge (24) open to the bottom for the second securing segment (44).

2. The securing device according to Claim 1, **characterised by** a control cam (48) disposed in the region of the other axial end of the locking lever to actuate a switch (60) of a drive device for the door leaf (10) when the locking lever is swivelled from the release position into the secured position.

3. The securing device according to any of the preceding claims, **characterised by** a pre-tensioning device (50), such as for example a torsion spring, urging the securing element (40) into the secured position.

4. The securing device according to any of Claims 1 to 3, **characterised by** a pulling means (12) coupled to the securing element, preferably directly connected to the latter, with which the securing element (40) is urged into the release position by tensile loading, possibly against the pre-tensioning force of the pre-tensioning device (50).

5. The securing device according to Claim 4, **characterised in that** the pulling means (12) is fastened to the end of the securing element (40) facing away from the swivel axis.

6. A door leaf comprising a securing device according to any of the preceding claims.

7. A door comprising a door leaf according to Claim 6.

## Revendications

1. Dispositif de fixation et longeron d'huisserie pour un vantail de porte (10) déplaçable le long d'un trajet prédéfini entre une position d'ouverture située de préférence en hauteur et une position de fermeture, comportant au moins un élément de fixation (40) réglable entre une position de dégagement, dans laquelle il permet le mouvement du vantail de porte, et une position de fixation, dans laquelle il retient un mouvement du vantail de porte en coopération avec d'autres éléments de fixation, dans lequel l'élément de fixation (40) réglé dans la position de fixation retient, en coopération avec au moins un autre élément de fixation (22), un mouvement de fermeture du vantail de porte (10) dirigé de la position d'ouverture vers la position de fermeture et retient, en coopération avec au moins un autre élément de fixation (24), un mouvement d'ouverture du vantail de porte (10) dirigé de la position de fermeture vers la position d'ouverture, et l'élément de fixation (40) présente un premier segment de fixation sous la forme d'un cliquet de blocage (42) faisant saillie vers le bas dans la position de fixation, ledit élément de fixation (40) étant fixé au vantail de porte (10), en étant de préférence monté pivotant par rapport à un axe de pivotement perpendiculaire au trajet prédéfini, et ledit élément de fixation (40) étant conçu à la manière d'un levier de fixation qui présente les segments de fixation sur une de ses extrémités axiales et qui, dans la zone de son autre extrémité axiale, est monté pivotant sur un axe de pivotement de préférence sensiblement perpendiculaire au trajet prédéfini et parallèle au plan du vantail de porte, **caractérisé en ce qu'**au moins un des autres éléments de fixation (22) retenant le mouvement de fermeture présente, dans la zone d'une première section du trajet prédéfini, une butée destinée au cliquet de blocage (42) faisant saillie vers le bas, laquelle butée est conçue sous la forme d'un renflement (22) ouvert vers le haut appartenant à un longeron d'huisserie latéral ; dans lequel l'élément de fixation ne retient le mouvement de fermeture que le long de la première section du trajet prédéfini menant à la position d'ouverture et ne retient le mouvement d'ouverture que dans la position de fermeture et/ou le long d'une deuxième section du trajet prédéfini menant à la position de fermeture, l'élément de fixation (40) présentant un deuxième segment de fixation, de préférence sous la forme d'un cliquet de blocage (44) faisant saillie vers le haut dans la position de fixation, au moins un autre élément de fixation (24) étant fixé, dans la zone de la deuxième section du trajet prédéfini, à une paroi (5) qui délimite un espace destiné à être fermé par le vantail de porte (10), et présentant une butée destinée au deuxième segment de fixation (44) et conçue sous la forme d'un renflement (24) ouvert vers le bas.

2. Dispositif de fixation selon la revendication 1, **caractérisé par** une came de commande (48) située dans la zone de l'autre extrémité axiale du levier de fixation pour actionner un interrupteur (60) d'un dispositif d'entraînement destiné au vantail de porte (10) lors d'un basculement du levier de fixation de la position de dégagement vers la position de fixation.

3. Dispositif de fixation selon l'une quelconque des revendications précédentes, **caractérisé par** un dispositif de précontrainte (50) contraignant l'élément de fixation (40) vers la position de fixation, par exemple un ressort de torsion.

4. Dispositif de fixation selon l'une des revendications 1 à 3, **caractérisé par** un moyen de traction (12) couplé à l'élément de fixation et de préférence directement relié à ce dernier, grâce auquel l'élément de fixation (40) est contraint dans la position de dégagement lors d'une charge de traction éventuellement contre la force de précontrainte du dispositif de précontrainte (50).

5. Dispositif de fixation selon la revendication 4, **caractérisé en ce que** le moyen de traction (12) est fixé à l'extrémité de l'élément de fixation (40) qui est détournée de l'axe de pivotement.

6. Vantail de porte comportant un dispositif de fixation selon l'une quelconque des revendications précédentes.

7. Porte comportant un vantail de porte selon la revendication 6.
